# EUROPÄISCHE PATENTSCHRIFT

(11) **EP 0 559 007 B1**
(45) Veröffentlichungstag und Bekanntmachung des Hinweises auf die Patenterteilung: **21.09.1994**
(21) Anmeldenummer: 93102516.7
(22) Anmeldetag: 18.02.1993
(51) Int. Cl.: B22D 41/02

(54) **Vorrichtung zur Aufbereitung und Zuführung einer monolithischen keramischen Masse in ein metallurgisches Schmelzgefäss**
Apparatus for the preparation and conveying a monolithic ceramic mass to a metallurgical vessel
Dispositif de préparation et d'alimentation d'une masse monolithique céramique dans un récipient métallurgique

(30) Priorität: 05.03.1992 AT 415/92
(43) Veröffentlichungstag der Anmeldung: 08.09.1993
(73) Patentinhaber: VEITSCH-RADEX AKTIENGESELLSCHAFT FÜR FEUERFESTE ERZEUGNISSE, A-1040 Wien (AT)
(72) Erfinder: Retschnig, Alexander, Dipl.-Ing., A-8700 Leoben (AT); Slamenik, Manfred, A-8763 Trofaiach (AT)
(74) Vertreter: Becker, Thomas, Dr., Dipl.-Ing.

(56) Entgegenhaltungen:
- EP-A- 0 326 461
- SHINGO NONAKA ET AL. 'Robotic gunning system for coating a tundish' ,IRON AND STEEL ENGINEER 64 (1987) DEC. NO.12 , PITTSBURGH, PA, USA

## Beschreibung

Die Erfindung betrifft eine Vorrichtung zur Aufbereitung und Zufuhrung einer monolithischen keramischen Masse in ein metallurgisches Schmelzgefäß mit einem Mischer und einer Zuführeinrichtung. Eine derartige Vorrichtung ist beispielsweise aus der EP 0 326 461 B1 bekannt. Die (trockenen) Mischungskomponenten der Masse werden aus Silos in einen Mischer geführt, dort mit Wasser versetzt und einer Spritzeinrichtung zugeführt, die eine Lanzenform aufweist, wobei die Masse über die Lanze auf die Wand und den Boden des metallurischen Gefäßes gespritzt wird.

Die bekannte Vorrichtung ist relativ kompliziert aufgebaut und erfordert einen erheblichen vorrichtungstechnischen Aufwand.

Aus Taikabutsu Overseas Vol. 1, 49, 51 ist ebenfalls eine gattungsgemäße Vorrichtung bekannt, bei der eine Aufbereitung außerhalb des Bereiches des metallurgischen Schmelzgefäßes erfolgt. Die fertige Masse wird über eine Art Schaufelbagger in den Bereich oberhalb der Pfanne gefördert, die mit einem kegelartigen Aufsatz so abgedeckt ist, daß die Masse, sobald die Schaufel geöffnet wurde, über den Kegel seitlich in einen ringförmigen Bereich zwischen eine Schablone und die Innenwand der Pfanne fließen kann. Auch hier ist ein erheblicher vorrichtungstechnischer Aufwand notwendig. Hinzu kommen erhebliche Transportwege, die auch zeitaufwendig sind.

Aus der Praxis ist schließlich ein Verfahren zur Zustellung eines metallurgischen Schmelzgefäßes mit einer monolithischen Beschichtungsmasse bekannt, bei dem die aus Silos abgezogenen trockenen Komponenten der Masse nach Zugabe von Wasser vermischt und anschließend über ein Transportband über den Öffnungsmund des metallurgischen Gefäßes geführt werden, wo sie auf die zuvor beschriebene Art und Weise über einen Kegel in den Bereich zwischen Schablone und Innenwand des metallurgischen Gefäßes gelangen. Auch hierbei sind erhebliche Transportstrecken zu überwinden. Darüber hinaus muß die nach Zugabe von Wasser bereits aktivierte thixotrope Masse über diese langen Wegstrecken transportiert werden, woraus sich eine zum Teil unkontrollierbare Veränderung der Viskosität der Masse ergeben kann. Außerdem ist der Arbeits- und Reinigungsaufwand nach Beendigung der Zustellung erheblich.

Der Erfindung liegt insoweit die Aufgabe zugrunde, eine Möglichkeit aufzuzeigen, wie die Aufbereitung und Zuführung einer monolithischen keramischen Masse in ein metallurgisches Schmelzgefäß einfacher, effizienter und sicherer gestaltet werden kann.

Dabei liegt der Erfindung die Erkenntnis zugrunde, daß dieses Ziel insbesondere dadurch erreicht werden kann, indem die Aufbereitungs- und Zuführeinrichtungen gemeinsam in Form einer Kompakteinheit gestaltet und diese direkt oberhalb des metallurischen Schmelzgefäßes angeordnet wird. Daraus ergibt sich unmittelbar der Vorteil, daß längere Transportwege entfallen. Entmischungen, wie sie bei der externen Aufbereitung nach dem Stand der Technik auftreten können, sind nicht zu befürchten, weil die Masse direkt oberhalb des metallurgischen Gefäßes aufbereitet und in kürzester Zeit an den Bestimmungsort gebracht wird. Geringere Transportwege bedeuten auch geringeren Reinigungsaufwand. Darüber hinaus kann die Viskosität der Masse konkret eingestellt und auf dem (kurzen) Transportweg an den Bestimmungsort definiert aufrechterhalten werden.

Die Erfindung ist im Anspruch 1 definiert. Bevorzügte Ausführungsformen der Erfindung sind in den Ansprüchen 2 - 16 angegeben.

Insoweit schlägt die Erfindung in ihrer allgemeinsten Ausführungsform eine Vorrichtung zur Aufbereitung und Zuführung einer monolithischen keramischen Masse in ein metallurgisches Schmelzgefäß mit einem Mischer und einer Zuführeinrichtung vor, die folgende Merkmale aufweist:
- Der Mischer und die Zuführeinrichtung sind als Kompakteinheit gestaltet
- die Kompakteinheit ist so ausgebildet, daß sie unmittelbar oberhalb des metallurgischen Gefäßes angeordnet werden kann
- dabei sind der Mischer und/oder die Zuführeinrichtung so zueinander und bewegbar angeordnet, daß die im Mischer aufbereitete Masse über die Zuführeinrichtung direkt an jede gewünschte Stelle in das metallurgische Gefäß einbringbar ist.

Die Kompakteinheit kann auf unterschiedlichste Art und Weise montiert werden. Um eine sichere, ortsfeste Position zu gewährleisten, sollte der Mischer eine Aufnahmeeinrichtung zur Befestigung an einem Traggestell aufweisen. Das Traggestell dient damit unmittelbar oder mittelbar zur Positionierung des Mischers (der Kompakteinheit) im Bereich des Öffnungsmundes des metallurgischen Gefäßes. Zum Beispiel bei einer (rotationssymmetrischen) Pfanne bietet es sich an, die Aufnahmeeinrichtung nach Art eines Drehtellers auszubilden, der vorzugsweise motorisch antreibbar ist. Es ist dann besonders günstig, wenn die Kompakteinheit um eine koaxial zur Mittenlängsachse des metallurgischen Gefäßes verlaufende Welle drehbar ist.

Das Traggestell kann direkt am Mischer (an der Kompakteinheit) befestigt werden. Es ist dabei möglich, das Traggestell selbst an einer, beabstandet zur Wand des metallurgischen Gefäßes einsetzbaren Schablone anzuordnen, so daß Schablone und Kompakteinheit gemeinsam vor der Zustellung beispielsweise einer Pfanne in diese eingesetzt werden. Diese Ausführungsform bietet sich besonders dann an, wenn eine Vielzahl von baugleichen metallurgischen Gefäßen in einem Werk vorhanden ist.

Es ist aber ebenso möglich, die Kompakteinheit auf jeder anderen Art eines Traggestells zu befestigen. Dabei kann das Traggestell beispielsweise die Form eines Stativs aufweisen, das entweder auf den Boden der Pfanne aufgesetzt wird oder aber die gesamte Pfanne übergreift.

Schließlich ist es auch denkbar, die Kompakteinheit nicht auf ein Traggestell aufzusetzen, sondern an ein Traggestell anzuhängen. So sind in Stahlwerken und Gießereien beispielsweise Krananlagen vorhanden, an die eine erfindungsgemäße Vorrichtung ohne weiteres angehängt und über einem metallurgischen Schmelzgefäß positioniert werden kann.

Der Mischer selbst kann ein Zwangsmischer sein, der beispielsweise mit einer Misch- und Transportschnecke ausgebildet ist, über die die aufbereitete Masse über die Zuführeinrichtung zwangsweise transportiert und hinter eine Schablone in den ringförmigen Bereich zwischen Schablone und Wand des metallurgischen Gefäßes eingebracht wird. Bei einer derartigen Zwangsmischung beziehungsweise bei einem derartigen Zwangstransport kann die Zuführeinrichtung ohne weiteres horizontal verlaufen.

Ebenso ist es aber möglich, ausgehend vom Mischer, die Zuführeinrichtung geneigt (in Richtung auf den Boden des metallurgischen Gefäßes) auszubilden, wobei es sich bei dieser Ausführungsform besonders anbietet, die Zuführeinrichtung dann beispielsweise in Form einer Vibrationsrinne auszubilden, die gleichzeitig dafür sorgt, daß der Massestrom relativ niedrig viskos bleibt und damit eine vollständige und gleichmäßige Verfüllung des Raumes zwischen Schablone und Wand des metallurgischen Gefäßes ermöglicht.

Um die Vorrichtung auch zur Zustellung von metallurgischen Schmelzgefäßen unterschiedlicher Größe (unterschiedlicher Durchmesser) nutzen zu können, sieht eine vorteilhafte Ausführungsform der Erfindung vor, die Zuführeinrichtung längsverstellbar auszubilden. Vorzugsweise ist die Zuführeinrichtung dabei teleskopartig gestaltet, so daß der Befüllkopf am freien Ende der Zuführeinrichtung an die gewünschte Position gebracht werden kann. Der Befüllkopf kann dabei nach unten, in Richtung auf den Boden des metallurgischen Gefäßes, geneigt ausgebildet sein, so daß der Massestrom vertikal in den Ringraum zwischen Schablone und Wand des metallurgischen Gefäßes eingebracht wird.

Selbstverständlich muß die Vorrichtung mit einer Zuführeinrichtung für eine Flüssigkeit ausgebildet werden. Im einfachsten Fall geschieht dies dadurch, daß eine Wasserleitung in die Zuführorgane für die (trockenen) Mischungskomponenten führt. Die Homogenität der im Mischer hergestellten, meist thixotropen Vibrationsmasse kann zusätzlich dadurch gefördert werden, daß die Wasserzuführung unmittelbar in die Mischkammer des Mischers führt. Sie kann dort lösbar angeschlossen werden.

Zur Zuführung der trockenen Mischungskomponenten sieht eine Ausführungsform der Erfindung vor, oberhalb des Mischers eine trichterförmige Aufnahme anzuordnen. Die Befüllung kann dann beispielsweise über sogenannte big bags, aber auch auf jede andere, an sich bekannte Art und Weise erfolgen, zum Beispiel über Zuführbänder.

Der wesentliche Vorteil der Vorrichtung besteht darin, daß die Mischungskomponenten (einschließlich des Anmachwassers und etwaiger Zusatzstoffe und Zuschläge) unmittelbar in den Mischer eingebracht werden und dieser wiederum unmittelbar oberhalb des metallurgischen Gefäßes angeordnet ist, so daß Entmischungserscheinungen ausgeschlossen sind. Auf kürzestem Wege gelangt das trockene Ausgangsmaterial in die Mischkammer, wird dort mit Wasser angemacht und unmittelbar nach der Homogenisierung auf kürzestem Wege an den Bestimmungsort zugeführt. Es ist ohne weiteres erkennbar, daß die Vorrichtung als Kompakteinheit nur einen geringen apparativen Aufwand erfordert und auch Reinigungsarbeiten deutlich gegenüber bekannten Vorrichtungen verringert werden. Die Vorrichtung ist darüber hinaus leicht transportierbar und kann für verschiedenste metallurgische Gefäße in verschiedensten Abmessungen genutzt werden.

So ist es selbstverständlich ebenso möglich, auch metallurgische Gefäße mit asymmetrischen Geometrien über die Vorrichtung mit einer Beschichtungsmasse zu beschicken. Hierzu bedarf es lediglich einer, gegebenenfalls über eine Rechnereinheit programmierbaren Steuerung der Position der (in ihrer Länge) verstellbaren Zuführeinrichtung.

Weitere Merkmale der Erfindung ergeben sich aus den Merkmalen der Unteransprüche sowie den sonstigen Anmeldungsunterlagen.

Die Erfindung wird nachstehend anhand eines Ausführungsbeispieles näher erläutert. Dabei zeigen - jeweils in stark schematisierter Darstellung -
- Figur 1:: eine (teilweise geschnittene) Darstellung einer erfindungsgemäßen Vorrichtung in Zuordnung zu einer Gießpfanne
- Figur 2:: eine Aufsicht auf die Vorrichtung nach Figur 1.

Die Figuren 1, 2 zeigen den oberen Abschnitt einer Gießpfanne 10, die einen Kreisquerschnitt aufweist.

Beabstandet zur Wand 10a der Pfanne 10 verläuft eine (an sich bekannte) Schablone 12, die auf dem (nicht dargestellten) Boden der Pfanne 10 aufsteht.

Auf diese Weise wird zwischen der Wand 10a der Pfanne 10 und der Schablone 12 ein Ringraum 14 ausgebildet, der hier mit einer thixotropen keramischen Vibrationsmasse verfüllt werden soll.

Die Schablone 12 weist innenseitig am oberen Ende Vorsprünge 16 auf, auf denen jeweils vibrations- und schalldämmende Körper 18 aus einem verformbaren Werkstoff aufliegen.

Die Körper 18 dienen zur Aufnahme von hier insgesamt drei Armen 20 eines insgesamt mit dem Bezugszeichen 22 dargestellten Traggerüsts, wobei die Arme 20 sternförmig zueinander verlaufen und mittig an einem Teller 24 angelenkt sind.

Vom Teller 24 erstreckt sich vertikal nach oben eine Welle 27, auf der ein Drehteller 26 aufsitzt. Der Drehteller ist motorisch angetrieben, wobei die Antriebseinheit aus Gründen der besseren Übersichtlichkeit hier nicht dargestellt ist.

Auf dem Drehteller 26 ist nun eine Kompakteinheit 28 befestigt, die einen Mischer 30, eine Zuführeinrichtung 32 und einen Aufnahmetrichter 34 umfaßt. Der Aufnahmetrichter 34 ist asymmetrisch ausgebildet und mündet in einen Anschlußstutzen 36 im oberen Abschnitt des Mischers 30.

Die Zuführeinrichtung 32 erstreckt sich von einem seitlichen Austrittsbereich 38 des Mischers 30 und verläuft im wesentlichen horizontal und radial zur Mittenlängsachse M der Pfanne 10 bis in den Bereich oberhalb des Ringraums 14, wo sich ein Befüllkopf 40, der nach unten geöffnet ist, an die Zuführeinrichtung 32 anschließt.

An dem dem Austrittsbereich 38 gegenüberliegenden Ende des Mischers 30 ist schließlich eine Zuführeinrichtung 42 für einen (nicht dargestellten) Wasseranschluß vorgesehen.

Die Funktionsweise der Vorrichtung ist wie folgt:
Die (trockenen) Mischungskomponenten der Vibrationsmasse, gegebenenfalls ergänzt um Zusatzstoffe und Zuschläge, werden - gegebenenfalls als fertige Trockenmischung - in den Trichter 34 eingefüllt. Besonders einfach geschieht dies durch Verwendung sogenannter big bags. Ein solcher big bag ist in Figur 1 mit dem Bezugszeichen 44 symbolisch dargestellt. Über den Trichter 34 gelangt die Trockenmischung in den Bereich des Mischers 30, wo Anmachwasser zugemischt wird.

Der Mischer 30 ist hier als Zwangsmischer ausgebildet und umfaßt insoweit eine (durch das Bezugszeichen 46 symbolisch dargestellte) Transportschnecke 46, die sich über den Austrittsbereich 38 hinweg durch die rohrförmige Zuführeinrichtung 32 bis in den Bereich des Befüllkopfes 40 erstreckt.

Entlang der Transportschnecke wird die angemachte Vibrationsmasse zum Befüllkopf 40 transportiert und gelangt von dort nach unten in den Ringraum 14.

Während des Zustellvorgangs wird die Kompakteinheit 28 mit Hilfe des motorisch angetriebenen Drehtellers 26 um insgesamt 360° verschwenkt, wie sich dies aus Figur 2 ergibt, so daß der Ringraum 14 nach und nach vollständig mit der Vibrationsmasse gefüllt werden kann.

Auf diese Weise wird eine gleichmäßige Befüllung des Ringraums 14 mit der praktisch unmittelbar zuvor hergestellten thixotropen Vibrationsmasse erreicht. Dadurch, daß der Befüllkopf 40 unmittelbar oberhalb des Ringraums 14 verläuft, besteht nicht mehr die Gefahr einer Verschmutzung der Umgebung, weil die Vibrationsmasse gezielt in den Ringraum eingefüllt wird. Die Verwendung der beschriebenen Vorrichtung stellt außerdem sicher, daß es zu keiner Behinderung beim Befüllvorgang kommt, weil beispielsweise auch die angeschlossene Wasserleitung sich mitdreht.

Wie vorstehend beschrieben ist es auch möglich, die Zuführeinrichtung 32 teleskopartig auszubilden, so daß sie in ihrer Länge veränderbar ist, um so auch an metallurgische Gefäße unterschiedlicher Geometrie angepaßt werden zu können. Ebenso ist es möglich, die Zuführeinrichtung 32 geneigt auszubilden. Anstelle einer Zwangszuführung der Vibrationsmasse über eine Transportschnecke kann der Transport auch durch Ausbildung der Zuführeinrichtung als Vibrationsrinne erreicht werden.

## Patentansprüche

1. Vorrichtung zur Aufbereitung und Zuführung einer monolithischen keramischen Masse in ein metallurgisches Schmelzgefäß mit einem Mischer (30) und einer Zuführeinrichtung (32),
**dadurch gekennzeichnet,**
daß der Mischer (30) und die Zuführeinrichtung (32) als Kompakteinheit (28) zur Anordnung oberhalb des metallurgischen Gefäßes ausgebildet sind, wobei der Mischer (30) und/oder die Zuführeinrichtung (32) so zueinander und bewegbar angeordnet sind, daß die im Mischer (30) aufbereitete Masse über die Zuführeinrichtung (32) direkt an jede gewünschte Stelle in das metallurgische Gefäß einbringbar ist.

2. Vorrichtung nach Anspruch 1,
**dadurch gekennzeichnet,**
daß der Mischer (30) eine Aufnahmeeinrichtung (26) zur Befestigung an einem Traggerüst (22) aufweist.

3. Vorrichtung nach Anspruch 2,
**dadurch gekennzeichnet,**
daß die Aufnahmeeinrichtung (26) aus einem Drehteller besteht.

4. Vorrichtung nach Anspruch 2 oder 3,
**dadurch gekennzeichnet,**
daß die Aufnahmeeinrichtung (26) motorisch antreibbar ist.

5. Vorrichtung nach einem der Ansprüche 2 bis 4,
**dadurch gekennzeichnet,**
daß die Kompakteinheit (28) um eine koaxial zur Mittenlängsachse (M) des metallurgischen Gefäßes verlaufende Welle (27) drehbar ist.

6. Vorrichtung nach einem der Ansprüche 2 bis 5,
**dadurch gekennzeichnet,**
daß das Traggerüst (22) mit der Kompakteinheit (28) verbunden ist.

7. Vorrichtung nach einem der Ansprüche 2 bis 6,
**dadurch gekennzeichnet,**
daß das Traggerüst (22) an einer, beabstandet zur Wand des metallurgischen Gefäßes einsetzbaren Schablone (12) angelenkt ist.

8. Vorrichtung nach einem der Ansprüche 1 bis 7,
**dadurch gekennzeichnet,**
daß die Zuführeinrichtung (32) längsverstellbar ausgebildet ist.

9. Vorrichtung nach Anspruch 8,
**dadurch gekennzeichnet,**
daß die Zuführeinrichtung (32) teleskopartig ausgebildet ist.

10. Vorrichtung nach einem der Ansprüche 1 bis 9,
**dadurch gekennzeichnet,**
daß die Zuführeinrichtung (32) aus einer Vibrationsrinne besteht.

11. Vorrichtung nach einem der Ansprüche 1 bis 10,
**dadurch gekennzeichnet,**
daß die Zuführeinrichtung (32) am austragsseitigen freien Ende einen, nach unten, in Richtung auf den Boden des metallurgischen Gefäßes gerichteten Befüllkopf (40) aufweist.

12. Vorrichtung nach einem der Ansprüche 1 bis 11,
**dadurch gekennzeichnet,**
daß der Mischer (30) mit einer Anschlußleitung (42) für eine Flüssigkeitszuführung ausgebildet ist.

13. Vorrichtung nach einem der Ansprüche 1 bis 12,
**dadurch gekennzeichnet,**
daß der Mischer (30) eine trichterförmige Befülleinrichtung (34) aufweist.

14. Vorrichtung nach Anspruch 13,
**dadurch gekennzeichnet,**
daß die Befülleinrichtung (34) asymmetrisch ausgebildet ist.

15. Vorrichtung nach einem der Ansprüche 1 bis 14,
**dadurch gekennzeichnet,**
daß die Drehachse des Drehtellers (26) asymmetrisch zur Mittenlängsachse (M) des metallurgischen Gefäßes verläuft.

16. Vorrichtung nach einem der Ansprüche 1 bis 15,
**dadurch gekennzeichnet,**
daß der Mischer (30) ein Zwangsmischer ist.

## Claims

1. Device for preparing and feeding a monolithic ceramic mass into a metallurgical melting vessel, comprising a mixer (30) and a feeding device (32),
**characterized in that**
the mixer (30) and the feeding device (32) are designed as a compact unit (28) for arrangement above the metallurgical vessel, wherein the mixer (30) and/or the feeding device (32) are arranged relative to one another and movably such that the mass prepared in the mixer (30) can be directly introduced at any desired point of the metallurgical vessel via the feeding device (32).

2. Device in accordance with claim 1,
**characterized in that**
the mixer (30) has a mounting device (26) for attachment to a support frame (22).

3. Device in accordance with claim 2,
**characterized in that**
the mounting device (26) consists of a rotary table.

4. Device in accordance with claim 2 or 3,
**characterized in that**
the mounting device (26) can be driven by a motor.

5. Device in accordance with one of the claims 2 through 4,
**characterized in that**
the compact unit (28) is rotatable around a shaft (27) extending coaxially to the central longitudinal axis (M) of the metallurgical vessel.

6. Device in accordance with one of the claims 2 through 5,
**characterized in that**
the support frame (22) is connected to the compact unit (28).

7. Device in accordance with one of the claims 2 through 6,
**characterized in that**
the support frame (22) is hinged to a template (12) that can be introduced at a spaced location from the wall of the metallurgical vessel.

8. Device in accordance with one of the claims 1 through 7,
**characterized in that**
the feeding device (32) is designed as a longitudinally adjustable feeding device.

9. Device in accordance with claim 8,
**characterized in that**
the feeding device (32) is designed as a telescoping feeding device.

10. Device in accordance with one of the claims 1 through 9,
**characterized in that**
the feeding device (32) consists of a vibrating chute.

11. Devics in accordance with one of the claims 1 through 10,
**characterized in that**
at the discharge-side, free end, the feeding device (32) has a filling head (40) directed downward in the direction of the bottom of the metallurgical vessel.

12. Device in accordance with one of the claims 1 through 11,
**characterized in that**
the mixer (30) is provided with a connection line (42) for supplying a liquid.

13. Device in accordance with one of the claims 1 through 12,
**characterized in that**
the mixer (30) has a funnel-shaped filling device (34).

14. Device in accordance with claim 13,
**characterized in that**
the filling device (34) is designed as an asymmetrical filling device.

15. Device in accordance with one of the claims 1 through 14,
**characterized in that**
the axis of rotation of the rotary table (26) is asymmetrical to the central longitudinal axis (M) of the metallurgical vessel.

16. Device in accordance with one of the claims 1 through 15,
**characterized in that**
the mixer (30) is a positive mixer.

## Revendications

1. Dispositif de préparation et d'alimentation d'une masse monolithique céramique dans un récipient métallurgique, avec un mélangeur (30) et un dispositif d'amenée (32), caractérisé en ce que le mélangeur (30) et le dispositif d'amenée (32) sont réalisés sous forme d'unité compacte (28), à disposer au-dessus du récipient métallurgique, le mélangeur (30) et/ou le dispositif d'amenée (32) étant disposés et déplaçables l'un par rapport à l'autre, de manière que la masse préparée dans le mélangeur (30) puisse être introduite par le dispositif d'amenée (32) directement à l'endroit souhaité dans le récipient métallurgique.

2. Dispositif selon la revendication 1, caractérisé en ce que le mélangeur (30) présente un dispositif support (26), pour assurer la fixation sur un bâti support (22).

3. Dispositif selon la revendication 2, caractérisé en ce que le dispositif support (26) est composé d'un plateau tournant.

4. Dispositif selon la revendication 2 ou 3, caractérisé en ce que le dispositif support (26) peut être entraîné par un moteur.

5. Dispositif selon l'une des revendications 2 à 4, caractérisé en ce que l'unité compacte (28) peut tourner autour d'un arbre (27) s'étendant coaxialement par rapport à l'axe longitudinal médian (M) du récipient métallurgique.

6. Dispositif selon l'une des revendications 2 à 5, caractérisé en ce que le bâti support (22) est lié à l'ensemble compact (28).

7. Dispositif selon l'une des revendications 2 à 6, caractérisé en ce que le bâti support (22) est articulé sur un gabarit (12) pouvant être inséré, à distance de la paroi du récipient métallurgique.

8. Dispositif selon l'une des revendications 1 à 7, caractérisé en ce que le dispositif d'amenée (32) est réglable en longueur.

9. Dispositif selon la revendication 8, caractérisé en ce que le dispositif d'amenée (32) est télescopique.

10. Dispositif selon l'une des revendications 1 à 9, caractérisé en ce que le dispositif d'amenée (32) est composé d'une goulotte vibrante.

11. Dispositif selon l'une des revendications 1 à 10, caractérisé en ce que le dispositif d'amenée (32) présente, à l'extrémité libre, côté évacuation, une tête de remplissage (40) orientée vers le bas, en direction du fond du récipient métallurgique.

12. Dispositif selon l'une des revendications 1 à 11, caractérisé en ce que le mélangeur (30) est réalisé avec une conduite de raccordement (42) pour une amenée de liquide.

13. Dispositif selon l'une des revendications 1 à 12, caractérisé en ce que le mélangeur (30) présente un dispositif de remplissage (34) en forme d'entonnoir.

14. Dispositif selon la revendication 13, caractérisé en ce que le dispositif de remplissage (34) est asymétrique.

15. Dispositif selon l'une des revendications 1 à 14, caractérisé en ce que l'axe de rotation du plateau tournant (26) est disposé asymétriquement par rapport à l'axe longitudinal médian (M) du récipient métallurgique.

16. Dispositif selon l'une des revendications 1 à 15, caractérisé en ce que le mélangeur (30) est un mélangeur forcé.
